# EUROPÄISCHE PATENTSCHRIFT

(11) **EP 1 095 648 B1**
(45) Veröffentlichungstag und Bekanntmachung des Hinweises auf die Patenterteilung: **25.05.2005**
(21) Anmeldenummer: 00119949.6
(22) Anmeldetag: 14.09.2000
(51) Int. Cl.: A61H 33/02, F04D 25/06, F04D 29/36

(54) **Whirlpoolbelüftungsvorrichtung zum Eintrag von Luft in Wasser**
Whirlpool bath aeration device for the introduction of air into water
Dispositif d'aération d'un bain à remous pour introduire de l'air dans l'eau

(30) Priorität: 26.10.1999 DE 19951421
(43) Veröffentlichungstag der Anmeldung: 02.05.2001
(73) Patentinhaber: Wuschik, Günter, Dipl.-Ing., 63849 Leidersbach (DE)
(72) Erfinder: Wuschik, Günter, Dipl.-Ing., 63849 Leidersbach (DE)
(74) Vertreter: Pöhner, Wilfried Anton, Dr.

(56) Entgegenhaltungen:
- DE-U- 9 111 968
- GB-A- 2 139 491
- US-A- 2 274 274
- US-A- 3 143 972
- US-A- 3 353 028
- US-A- 4 170 044
- US-A- 4 858 255

## Beschreibung

Die Erfindung bezieht sich auf eine Whirlpoolbelüftungsvorrichtung zum Eintrag von Luft in Wasser, mit einer Luftaustrittsdüse in der Wandung einer Wanne und einem ihr zugeordneten Gebläse mit einer Welle, die von einem Elektromotor angetrieben wird und welche der Rotor des antriebenden Elektromotors ist, wobei an der Welle Lüfterschaufeln zur axialen Förderung von Luft angebracht sind, und einem Gehäuse mit einer Ansaug- und einer Austrittsöffnung

Eine solche Vorrichtung ist aus der US-A-4 858 255 bekannt.

Whirlpools zur Durchführung eines entspannungsfördernden Wannenbades sind seit langem bekannt und gebräuchlich. Ihre Wirkungsweise beruht darauf, daß Luft mit Hilfe eines Gebläses in das Wasser eingetragen wird und die aufsteigenden Luftblasen beim Nutzer einen Massageeffekt hervorrufen und zu dessen Entspannung beitragen. Die Luft wird mit Hilfe eines oder mehrerer Gebläse, die entweder unmittelbar in der Wandung der Wanne angeordnet sind oder von ihr beabstandet und mit geeigneten Leitungen mit Düsen in der Wandung verbunden sind mit geringfügigem Überdruck in das Wasser eingeblasen. Zur Anwendung kommen überwiegend Gebläse, die mit einer Welle ausgestattet sind, an der radial nach außen weisende Lüfterschaufeln zur axialen Förderung der Luft angebracht sind. Die Welle wird üblicherweise von einem Elektromotor angetrieben und Welle und Lüfterschaufeln sind im allgemeinen von einem Gehäuse umgeben, das eine Ansaug- und eine Austrittsöffnung für die Luft aufweist. Die Regulierung des Lufteintrags ins Wasser erfolgt durch die Änderung der Förderleistung des Gebläses, z. B. durch Änderung seiner Drehzahl.

Als Nachteil bei den bisher bekannten Whirlpools ist anzusehen, daß bei den Gebläses, besonders wenn sie unmittelbar an oder in der Wandung der Wanne angeordnet sind, elektrische Kurzschlüsse durch das Wasser ausgelöst werden können. Ein Eindringen von Wasser in das Gebläse, auch bei Ausstattung der Luftaustrittsöffnung mit einem Rückschlagventil, ist nie vollständig zu vermeiden und führt bei den üblichen Lüftern unweigerlich zu einem elektrischen Kurzschluß sowie einer damit verbundenen erheblichen Gefährdung des Nutzers.

Ausgehend vom Stand der Technik hat sich die Erfindung zur Aufgabe gestellt, eine Whirlpoolbelüftungsvorrichtung mit einem elektrisch betriebenen Gebläse derart zu gestalten, daß das Auftreten von elektrischen Kurzschlüssen praktisch ausgeschlossen wird, sowie der Kontakt zwischen Wasser und stromführenden Leitungen im Gebläse aufgrund der Konstruktion ausgeschlossen ist.

Erfindungsgemäß wird diese Aufgabe dadurch gelöst, daß die Welle hohl ist und die offenen Enden die Ansaug- bzw. Austrittsöffnung bilden, die Welle innenseitig mit Lüfterschaufeln versehen ist, und das Gehäuse der Stator des antreibenden Elektromotors ist.

Der Kerngedanke der Erfindung besteht darin, daß die Welle des Gebläses zum Eintrag von Luft in Wasser hohl ausgeführt ist, wobei die Luft axial im Inneren der Welle gefördert wird. Dazu sind an der inneren Wandung der hohlen Welle die Lüfterschaufeln in einer dem Fachmann bekannten Weise angeordnet. Dabei ist es erfindungsgemäß unerheblich, ob die Lüfterschaufeln nur an einem Ende stirnseitig mit der Innenwandung der Welle verbunden sind, oder sie an beiden Enden nach Art einer Querstrebe befestigt ist. Zum elektrischen Antrieb der Welle wird diese selbst als der sich drehende Rotor des antreibenden Elektromotors genutzt. Das die Welle umgebende Gehäuse ist demzufolge als der feststehende Stator ausgelegt. Die entsprechende Ausstattung der Welle an ihrer Außenseite, die konstruktiv bedingt nicht mit Wasser in Berührung kommen kann, mit den notwendigen elektrischen Anschlüssen, Magnetspulen und sonstigen Vorrichtungen ist dem Fachmann möglich.

Der Vorteil der Erfindung besteht darin, daß aufgrund des konstruktiven Aufbaus der Whirlpoolbelüftungsvorrichtung ein unmittelbarer Kontakt zwischen Wasser und elektrischen Leitungen praktisch ausgeschlossen ist, und daher die Betriebssicherheit entscheidend verbessert wird. Die Abdichtung der rotierenden Welle, besonders an der dem Wasser zugewandten Austrittsöffnung, ist dem Fachmann auf vielfältige Weise möglich, da lediglich eine wasserdichte Abdichtung eines sich stetig drehenden Rohres gegen das umgebende Gehäuse vorgenommen werden muß.

Vorteilhafte Ausgestaltungen der Erfindung sind Gegenstand von Unteransprüchen.

Zur Verbesserung der Betriebssicherheit der Whirlpoolbelüftungsvorrichtung wird vorgeschlagen, daß die Welle mit einer Dichtung versehen wird, die das Eindringen von Wasser zwischen Welle und umgebenden Gehäuse verhindert. Diese Dichtung kann beispielsweise aus einem Gummi-O-Ring bestehen. Auch an der Ansaugöffnung kann eine Dichtung zwischen Welle und Gehäuse eingebaut werden.

Vorteilhafterweise wird die Whirlpoolbelüftungsvorrichtung derart ausgelegt werden, daß sie mit haushaltsüblichem Strom, d. h. 220 V/50 Hz, betreibbar ist. Die entsprechende Ausgestaltung des elektrischen Antriebs ist dem Fachmann möglich. Damit kann sie auch nachträglich ohne aufwendige Elektroinstallation eingebaut werden.

Die hohle Welle des Gebläses kann in axialer Richtung einen sich zur Austrittsöffnung hin konisch verjüngenden Querschnitt aufweisen, um mit diesem, einen Düseneffekt bewirkenden Aufbau, die Luft unter größerer Geschwindigkeit bei gleicher Drehzahl der Welle in das Wasser einzubringen. Damit wird eine Erhöhung der Massageleistung erzielt.

Um eine Beschädigung der Lüfterschaufeln bzw. des Inneren der hohlen Welle durch das Ansaugen von Gegenständen zu verhindern, wird vorgeschlagen, vor der Ansaugöffnung, die auf der dem Wasser abgewandten Seite der Whirlpoolbelüftungsvorrichtung liegt, ein Gitter anzubringen, um das Eindringen von Fremdkörpern in den Lüfter zu verhindern. Die Auswahl eines Gitters mit geeigneter Größe der Öffnungen bzw. Maschenweite stellt dem Fachmann kein Problem dar.

Zur weiteren Verbesserung der Betriebssicherheit kann ein im Stand der Technik bekanntes Rückschlagventil an der dem Wasser zugewandten Austrittsöffnung angeordnet werden. Dabei ist es erfindungsgemäß unerheblich, ob das Rückschlagventil unmittelbar an oder in der Wandung der Wanne angeordnet ist oder, wenn das Gebläse von der Wandung beabstandet ist, direkt an dessen Luftaustrittsöffnung. Es verhindert, besonders bei abgeschaltetem Lüfter, das Eindringen von Wasser.

Zur Regulierung der Förderleistung wird vorgeschlagen, daß die Lüfterschaufeln im Inneren der hohlen Welle um ihre jeweilige Längsachse drehbar gelagert sind. Mit einer Veränderung des Anstellwinkels der Schaufeln relativ zur Förderrichtung wird analog einem Verstellpropeller eines Flugzeugs eine Änderung der Förderleistung erzielt, und eine individuelle Anpassung an die Bedürfnisse des Nutzers ist in einfacher Weise möglich. Die entsprechende Lagerung und ein Verstellmechanismus kann vom Fachmann ausgeführt werden.

Eine weitere Erhöhung der Förderleistung wird damit erreicht, daß in axialer Richtung im Inneren der hohlen Welle mehrere Kränze mit Lüfterschaufeln hintereinander in der Welle angeordnet sind. Damit wird, nach Art einer Turbine, die Luft gefördert, stufenweise verdichtet und unter Überdruck in das Wasser eingebracht.

Weitere Einzelheiten, Merkmale und Vorteile lassen sich dem nachfolgenden Beschreibungsteil entnehmen, indem anhand einer Zeichnung ein Ausführungsbeispiel der Erfindung näher dargelegt ist. Sie zeigt:
- **Figur 1**: ein Gebläse einer Whirlpoolbelüftungsvorrichtung im Querschnitt.

Bei dem in Figur 1 dargestellten Ausführungsbeispiel handelt es sich um eine Whirlpoolbelüftungsvorrichtung, die mit einem elektrisch betriebenen Gebläse Luft in das Wasser einträgt. Die Welle (1) des Gebläses ist hohl ausgeführt und an ihrer inneren Wandung sind mehrere Lüfterschaufeln (2), in axialer Richtung hintereinander, nach Art von Kränzen angeordnet. Damit wird eine stufenweise Verdichtung der Luft erhalten. Der Innenquerschnitt der Welle (1) verengt sich von der Ansaug- (3) zur Austrittsöffnung (4) hin konisch, um mittels des Düseneffekts der Luft eine größere Fördergeschwindigkeit zu verleihen. Die Förderrichtung ist durch die Pfeile angedeutet. Die hohle Welle (1) dient als sich drehender Rotor und ist an ihrer Außenseite mit den entsprechenden elektrischen Einrichtungen wie beispielsweise Magnetspulen (5) etc. versehen. Sie dreht sich in dem umgebenden, feststehenden Gehäuse (6), das den Stator des antreibenden Elektromotors in funktioneller Hinsicht darstellt und ebenfalls mit den notwendigeen Vorrichtungen ausgestattet ist. An der Ansaugöffnung (3) ist noch ein Gitter (7) vorhanden, um das Eindringen von Festkörpern in die Belüftungsvorrichtung zu verhindern. Zur Vereinfachung der Darstellung wurde auf die Einzeichnung eines Rückschlagventils an der Austrittsöffnung (4) sowie einen Verstellmechanismus für die Lüfterschaufeln (2) verzichtet. Die sich drehende Welle (1) ist mit einer Dichtung (8), z. B. ein O-Ring aus Gummi, zwischen Welle (1) und Gehäuse (6) gegen das Eindringen von Wasser geschützt. Das Gebläse kann entweder direkt in die Wandung einer Wanne eingebaut oder davon beabstandet angeordnet werden.

## Patentansprüche

1. Whirlpoolbelüftungsvorrichtung zum Eintrag von Luft in Wasser, mit einer Luftaustrittsdüse in der Wandung einer Wanne und einem ihr zugeordneten Gebläse mit einer Welle, die von einem Elektromotor angetrieben wird und welche der Rotor des antreibenden Elektromotors ist, wobei an der Welle an der Lüfterschaufeln zur axialen Förderung von Luft angebracht sind, und einem Gehäuse mit einer Ansaug- und einer Austrittsöffnung, **dadurch gekennzeichnet, daß**
- die Welle (1) hohl ist und die offenen Enden die Ansaug- (3) bzw. Austrittsöffnung (4) bilden,
- die Welle (1) innenseitig mit Lüfterschaufeln (2) versehen ist,
- das Gehäuse (6) der Stator des antreibenden Elektromotors ist.

2. Whirlpoolbelüftungsvorrichtung nach Anspruch 1, **dadurch gekennzeichnet, daß** zwischen Welle (1) und Gehäuse (6) an der Austrittsöffnung (4) eine Dichtung (8) gegen das Eindringen von Wasser vorhanden ist.

3. Whirlpoolbelüftungsvorrichtung nach Anspruch 1 oder 2, **dadurch gekennzeichnet, daß** der Elektromotor mit 220 V/50 Hz betreibbar ist.

4. Whirlpoolbelüftungsvorrichtung nach einem der vorhergehenden Ansprüche, **dadurch gekennzeichnet, daß** die hohle Welle (1) in axialer Richtung einen sich zur Austrittsöffnung konisch verjüngenden Querschnitt aufweist.

5. Whirlpoolbelüftungsvorrichtung nach einem der vorhergehenden Ansprüche, **dadurch gekennzeichnet, daß** ein Gitter (7) vor der Ansaugöffnung (3) angebracht ist.

6. Whirlpoolbelüftungsvorrichtung nach einem der vorhergehenden Ansprüche, **dadurch gekennzeichnet, daß** ein wasserdichtes Rückschlagventil der Austrittsöffnung (4) zugeordnet ist.

7. Whirlpoolbelüftungsvorrichtung nach einem der vorhergehenden Ansprüche, **dadurch gekennzeichnet, daß** die Lüfterschaufeln (2) zur Regulierung der Förderleistung um ihre jeweilige Längsachse drehbar sind.

8. Whirlpoolbelüftungsvorrichtung nach einem der vorhergehenden Ansprüche, **dadurch gekennzeichnet, daß** in axialer Richtung mehrere Kränze mit Lüfterschaufeln (2) hintereinander in der Welle (1) angeordnet sind.

## Claims

1. Whirlpool aeration device for injection of air into water, which comprises an air outlet nozzle in the wall of a tub and a fan, which is assigned thereto and comprise a shaft, which is driven by an electric motor, and which is the rotor of the driving electric motor, vanes being provided on the shaft for axial feeding of air, and a housing comprising an intake and a discharge orifice, **characterised in that**
- the shaft (1) is hollow and the open ends form the intake (3) and outlet orifice (4),
- the shaft (1) is provided with air vanes (2) on its inside,
- the housing (6) is the stator of the driving electric motor.

2. Whirlpool aeration device according to claim 1, **characterised in that** a seal (8) against the penetration of water is present between the shaft (1) and housing (6) at the outlet orifice (4).

3. Whirlpool aeration device according to claim 1 or 2, **characterised in that** the electric motor can be operated with 220 V/50 Hz.

4. Whirlpool aeration device according to one of the preceding claims, **characterised in that** the hollow shaft(1) has, in the axial direction, a cross-section that tapers conically towards the outlet orifice.

5. Whirlpool aeration device according to one of the preceding claims, **characterised in that** a grid (7) is mounted in front of the intake orifice (3).

6. Whirlpool aeration device according to one of the preceding claims, **characterised in that** a watertight non-return valve is assigned to the outlet orifice (4).

7. Whirlpool aeration device according to one of the preceding claims, **characterised in that** the blower vanes (2) are in each case rotatable about their longitudinal axis for regulating the feed rate.

8. Whirlpool aeration device according to one of the preceding claims, **characterised in that** the hollow shaft(1) has, in the axial direction, a multiplicity of rings with blower vanes (2) are arranged in series in the shaft (1).

## Revendications

1. Dispositif de distribution de l'air dans l'eau pour bain bouillonnant, composé d'une buse de sortie d'air montée dans la paroi de la baignoire et d'un ventilateur relié à la buse de sortie d'air et muni d'un arbre entraîné par un moteur électrique, l'arbre servant simultanément de rotor au moteur électrique qui l'entraîne et étant équipé d'ailettes assurant le déplacement d'air dans le sens axial, ainsi que d'un boîtier doté d'un orifice d'entrée et d'un orifice de sortie, **caractérisé en ce que**
- l'arbre (1) est creux et ses extrémités ouvertes servent d'orifices d'entrée (3) et de sortie (4),
- l'intérieur de l'arbre (1) est doté d'ailettes (2),
- l'arbre (1) sert simultanément de rotor à l'électromoteur qui l'entraîne,
- le boîtier (6) forme simultanément le stator du moteur électrique de commande.

2. Dispositif de distribution de l'air dans l'eau pour bain bouillonnant selon la revendication 1, **caractérisé en ce que** l'on place un joint (8) au niveau de l'orifice de sortie d'air (4) entre l'arbre (1) et le boîtier (6) pour empêcher les infiltrations d'eau.

3. Dispositif de distribution de l'air dans l'eau pour bain bouillonnant selon la revendication 1 ou 2, **caractérisé en ce que** le moteur électrique fonctionne avec un courant de 220 V / 50 Hz.

4. Dispositif de distribution de l'air dans l'eau pour bain bouillonnant selon l'une des revendications précédentes, **caractérisé en ce que** l'arbre creux (1) présente une section conique s'amincissant vers l'orifice de sortie dans le sens axial.

5. Dispositif de distribution de l'air dans l'eau pour bain bouillonnant selon l'une des revendications précédentes, **caractérisé en ce que** l'on place une grille (7) devant l'orifice d'entrée (3).

6. Dispositif de distribution de l'air dans l'eau pour bain bouillonnant selon l'une des revendications précédentes, **caractérisé en ce que** l'on dote l'orifice de sortie (4) d'un clapet anti-retour étanche.

7. Dispositif de distribution de l'air dans l'eau pour bain bouillonnant selon l'une des revendications précédentes, **caractérisé en ce que** les ailettes (2) permettant de réguler le débit d'air peuvent tourner autour de leur axe longitudinal respectif.

8. Dispositif de distribution de l'air dans l'eau pour bain bouillonnant selon l'une des revendications précédentes, **caractérisé en ce que** les ailettes (2) forment plusieurs couronnes placées les unes derrière les autres à l'intérieur de l'arbre (1).
